# EUROPÄISCHE PATENTSCHRIFT

(11) **EP 0 142 513 B1**
(45) Veröffentlichungstag und Bekanntmachung des Hinweises auf die Patenterteilung: **12.07.1989**
(21) Anmeldenummer: 84901332.1
(22) Anmeldetag: 30.03.1984
(51) Int. Cl.: F02M 57/00, F02P 19/02, F23Q 7/00

(54) **EINRICHTUNG ZUR KRAFTSTOFFEINSPRITZUNG IN BRENNRÄUME**
DEVICE FOR THE INJECTION OF FUEL INTO COMBUSTION CHAMBERS
DISPOSITIF D'INJECTION DE CARBURANT DANS DES CHAMBRES DE COMBUSTION

(30) Priorität: 13.05.1983 DE 3317503; 02.08.1983 DE 3327773
(43) Veröffentlichungstag der Anmeldung: 29.05.1985
(73) Patentinhaber: ROBERT BOSCH GMBH, 70442 Stuttgart (DE)
(72) Erfinder: IMHOF, Ernst,, D-7015 Münchingen (DE); KOMAROFF, Iwan, D-8400 Regensburg (DE); SCHMID, Günther, D-7000 Stuttgart 80 (DE); GRÜNWALD, Werner, D-7016 Gerlingen (DE); REUM, Helmut, D-7000 Stuttgart 31 (DE)
(86) Internationale Anmeldenummer: DE8400073
(87) Internationale Veröffentlichungsnummer: WO8404567

(56) Entgegenhaltungen:
- EP-A- 0 102 507
- DE-A- 3 010 591
- DE-C- 558 843
- DE-C- 834 467
- FR-A- 2 405 375
- GB-A- 774 948
- GB-A- 2 084 649
- US-A- 1 693 931

## Beschreibung

### Stand der Technik

Die Erfindung geht aus von einer Einrichtung zum Einspritzen von Kraftstoff in Brennräume nach der Gattung der unabhängigen Ansprüche 1 und 7. Aus der gemäß Artikel 54 (3) als Stand der Technik zu berücksichtigenden EP-A-0 102 507 ist eine Einrichtung der gattungsmäßigen Art bekannt, bei welcher ein aus Keramik bestehender Glühkörper an der inneren Kanalwand und gegebenenfalls auch auf dem Außenmantel mit Heizelementen versehen ist, die zweckmäßig als dünne Metallbelege ausgebildet und in einzelne Bereiche aufgeteilt sind, die unabhängig von anderen Bereichen gesteuert werden können, um gezielt verschiedene Glühzustände hervorzurufen und dadurch die Strahl- und Zündqualität an die Erfordernisse eines optimalen Betriebes anzupassen. Außerdem wird in dieser Druckschrift vorgeschlagen, als Heizelement u. a. eine Glühwendel vorzusehen, die in einen keramischen Stützkörper eingebettet ist, der auch als Wärmespeicher bei längerem Glühen dienen kann.

Aus der vorveröffentlichten DE-C-834 467 ist eine Einrichtung zum Einspritzen von Kraftstoff in Brennräume von selbstzündenden Brennkraftmaschinen bekannt, bei welcher ein der Einspritzdüse nachgeschalteter Glühkörper aus einer eigensteifen Glühwendel besteht, für die ein keramischer Stützkörper nicht vorgesehen ist. Neben diesem gattungsmäßigen Unterschied sind bei dieser bekannten Anordnung auch keine Maßnahmen vorgesehen, um verschiedene Glühzustände hervorzurufen und insbesondere eine Schnellaufheizung von durch Injektorwirkung der Spritzstrahlen angesaugter Luft zu bewirken.

Ferner ist aus der FR-A-2 405 375 eine Glühkerze zur Erwärmung der Luft bzw. des Luft-Brennstoffgemisches in einer Brennkraftmaschine bekannt, welche mit zwei metallischen Heizdrahtelementen unterschiedlicher Heizintensität versehen ist, die beide in eine keramische Masse eingebettet sind, welche zur Isolierung der metallischen Heizelemente gegenüber anderen Bauelementen der Glühkerze dient. Eine direkte Berührung der Heizelemente mit der die Glühkerze umstromenden Luft bzw. dem Luft-Brennstoffgemisch ist nicht vorgesehen und nicht möglich.

### Vorteile der Erfindung

Die erfindungsgemäßen Anordnungen mit den kennzeichnenden Merkmalen der unabhängigen Anspruche 1 und 7 haben den Vorteil, daß sie auch bei den gattungsmäßigen Einrichtungen eine wirksame Schnellaufheizung beim Start und danach eine Dauerheizung ermöglichen, wobei insbesondere bei der Schnellaufheizung eine besonders intensive Wärmeübertragung auf die den einspritzenden Kraftstoff als Strömung begleitende Luft erreicht werden kann.

Durch die in den Unteransprüchen aufgeführten Merkmale sind vorteilhafte Weiterbildungen der Anordnungen nach den unabhängigen Anspruchen 1 und 7 möglich.

Die Anzahl der einzelnen Bauteile der Einrichtung kann verringert werden, wenn die Heizelemente durch eine gemeinsame Wendel gebildet sind. Der unterschiedliche Körperkontakt zwischen den Heizelementen und dem Keramikkörper kann vorzugsweise dadurch erreicht werden, daß die Heizelemente auch in ihrer Längsrichtung gewellt sind und sich durch eine unterschiedliche Wellungslänge und/oder Wellungshöhe und/oder Einbettungstiefe im Keramikkörper unterscheiden.

Bei Einzelausführung können die Heizelemente elektrisch parallel geschaltet und je für sich entsprechend den Anforderungen in einem bestimmten Betriebszustand steuerbar sein. Die Reihenfolge der Heizelemente wird nach heiztechnischen Erfordernissen gewählt. So kann nach einer Ausgestaltung der Erfindung in Strömungsrichtung des Kraftstoffs zuerst ein Schnellheizelement, dann ein Dauerheizelement und danach wieder ein Schnellheizelement angeordnet werden.

Nach dem unabhängigen Anspruch 7 ergibt sich eine einfache Ausführung, weil der Stützkörper selbst das Dauerheizelement für den konstanten Betriebseinsatz bildet und ein zusätzliches Heizelement hierfür entfällt. Außerdem erhält man ohne zusätzlichen Aufwand ein hochtemperatur- und verbrennungsgasbeständiges Heizelement, das unempfindlich gegen Temperaturschocks ist und sich sowohl für kurze Aufheizzeiten als auch für Dauerglühbetrieb eignet.

Der keramische Stützkörper kann vorzugsweise aus einem Keramikmaterial mit negativem Temperaturkoeffizienten (NTC-Widerstand), vorzugsweise aus SiC, bestehen. Bei entsprechender Abstimmung mit dem metallischen Heizelement könnte der keramische Stützkörper jedoch auch aus einem Material mit positivem Temperaturkoeffizienten (PTC-Widerstand), z. B. MoSi₂, bestehen.

Die angegebenen Materialien sind besonders thermoschockbeständig und sowohl in reduzierender wie in oxidierender Atmosphäre bis zu hohen Temperaturen (SiC bis ca. 1150°C, MoSi₂ bis ca. 1300°C) einsetzbar.

Das metallische Heizelement kann gemäß einem weiteren vorschlag der Erfindung aus einem Material mit positivem Temperaturkoeffizienten (PCT-Widerstand), vorzugsweise aus einer Platinlegierung, bestehen. Ein derartiges Heizelement kann mit dem keramischen Glühkorper als zweites Heizelement zu einem schnellansprechenden Dauerglühelement kombiniert werden. Das metallische Heizelement glüht beim Vorglühen und Starten der Brennkraftmaschine innerhalb kurzer Zeit auf, erbringt dabei die hohe Startleistung und heizt außerdem den keramischen Stützkörper, bis dieser leitend wird und sich durch Eigenstromaufnahme selbst weiter erwärmt. Dabei geht die Strombelastung des als PCT-Widerstand ausgebildeten metallischen Heizelementes wieder auf geringere Werte zurück, so daß auch ein Dauerbetrieb des metallischen Heizelementes ohne Schaden möglich ist. Das aufeinanderfolgende Wirksamwerden der beiden Heizelemente wird ohne zusätzliche Schaltmittel erreicht und der als Glühkörper mit Eigenheizung ausgebildete keramische Stützkörper eignet sich darüber hinaus besonders gut zur Bildung von Kanälen, durch welche die den auspritzenden Kraftstoff begleitende Verbrennungsluft geführt wird.

Das Zusammenwirken des metallischen Heizelementes mit dem keramischen Stützkörper kann gezielt beeinflußt werden, wenn das metallische Heizelement mindestens über Teile seiner Länge einen gut wärmeleitenden Kontakt mit dem Stützkörper hat.

Dadurch kann beispielsweise erreicht werden, daß in der Startphase der Brennkraftmaschine die mit dem Stützkörper in wärmeleitendem Kontakt stehenden Abschnitte des metallischen Heizelementes sich langsamer als dessen andere Leitungsabschnitte erwärmen und daher länger in einem niedrigeren Widerstandsbereich verbleiben. Die sich schneller bzw. stärker erwärmenden Abschnitte des metallischen Heizelementes können in diesem Fall in jenem Bereich des Glühvorsatzes angeordnet sein, in welchem sich die begleitende Verbrennungsluft bereits mit den Randzonen des Kraftstoffstrahls vermischt hat.

Eine besonders wirkungsvolle Anordnung ergibt sich, wenn der Stützkörper eine zentrale Bohrung für den Durchgang des Kraftstoffs hat und das metallische Heizelement mit mindestens einem, vorzugsweise jedoch mehreren an der Bohrungswand des Stützkörpers angeordneten Wendelabschnitten versehen ist.

Bei dieser Anordnung ist neben einem sehr guten Wärmeübergang erreicht, daß der bzw. die an der Bohrungswand des Stützkörpers angeordneten Wendelabschnitte des mechanischen Heizelementes zusätzlich für eine gute Verwirbelung bzw. Vermischung der begleitenden Verbrennungsluft mit den Randzonen des Kraftstoffstrahles sorgt.

Bei einer bevorzugten konstruktiven Ausbildung ist vorgesehen, daß die Luftleitvorrichtung die den einspritzenden Kraftstoff begleitende Strömung der Verbrennungsluft vor dem Eintritt in die zentrale Bohrung des Stützkörpers über dessen Außenmantel leitet und daß die die inneren Wendelabschnitte verbindenden Leitungsabschnitte des metallischen Heizelementes über den Außenmantel bzw. durch vom Außenmantel ausgehende Vertiefungen des Stützkörpers geführt sind. Dadurch wird die begleitende Verbrennungsluft schon vor ihrer Berührung bzw. Vermischung mit dem einspritzenden Kraftstoff gut vorgewärmt.

Bei einer solchen bevorzugten Ausführung ist es besonders vorteilhaft, wenn die die inneren Wendelabschnitte verbindenden Leitungsabschnitte des metallischen Heizelementes ebenfalls als Wendeln ausgebildet sind, welche in radial vom Mantelumfang des Stützkörpers ausgehende, bis nahe an dessen zentrale Bohrungswand reichende Schlitze passend eingefügt sind.

Die Länge der in den Schlitzen des Stützkörpers angeordneten Wendelabschnitte des metallischen Heizelementes können etwa 50 % von dessen Gesamtlänge betragen. Während der Vorglüh- und Startphase der Brennkraftmaschine glühen die in der zentralen Bohrung des Stützkörpers sich befindenden inneren Wendelabschnitte des metallischen Heizelementes beispielsweise innerhalb von 1 bis 2 Sekunden im Temperaturbereich von ca. 1200 bis 1400°C auf. Die anderen, in den Schlitzen des Stützkörpers eingefügten Wendelabschnitte sind mit intensiverem Wärmeleitkontakt zum Stützkörper wesentlich langsamer im Temperaturanstieg. Der PTC-Effekt des metallischen Heizelementes führt nun dazu, daß die für die Startphase wichtige hohe Temperatur der dem Einspritzstrahl zugewandten inneren Wendelabschnitte in dem Maß abnimmt, wie die Widerstandszunahme der langsamer sich aufheizenden Wendelabschnitte in den Schlitzen des Stützkörpers vorankommt. Dieser selbststeuernde Effekt bringt also die für die Startphase wichtige, hohe Heizelementtemperatur zurück auf einen Wert, der die Lebensdauer des metallischen Heizelementes nicht mehr beeinträchtigt. Gleichzeitig nimmt die Temperatur des Stützkörpers, beheizt durch das metallische Heizelement, weiter zu, bis sein Widerstand soweit abgesunken ist, daß der Stützkörper selbst, bei der angelegten Spannung, zum Heizleiter wird.

Für die Erfindung ist es unbeachtlich, ob es sich um eine Kraftstoff-Einspritzdüse mit nur einer Spritzöffnung, wie beispielsweise einer zapfen- oder einer nach außen öffnenden Einspritzdüse, oder um eine Mehrlochdüse handelt.

### Zeichnung

Drei Ausführungsbeispiele der Erfindung sind in der Zeichnung dargestellt und in der nachfolgenden Beschreibung näher erläutert. Es zeigen
Figur 1 den brennraumseitigen Endabschnitt des ersten Ausführungsbeispiels im Schnitt, die
Figuren 2 bis 4 je einen Schnitt nach der Linie 11 - 11 bzw. 111 - 111 bzw. IV - IV in Figur 1, Figur 5 eine mögliche Schaltung der Heizelemente des Ausführungsbeispiels nach Figur 1,
Figur 6 ein Temperatur-Zeitdiagramm der Schaltung nach Figur 5 und
Figur 7 eine andere Schaltung der Heizelemente nach Figur 1. In
Figur 8 ist das zweite und in
Figur 9 das dritte Ausführungsbeispiel, jeweils im Teilschnitt, dargestellt.
Figur 10 zeigt eine Draufsicht auf den Glühkörper nach Figur 9 und
Figur 11 ist ein Schnitt durch den Stützkorper des Glühkörpers nach Figur 10 gemäß Linie XI - XI in Figur 10.

### Beschreibung der

### Ausführungsbeispiele

Das Ausführungsbeispiel nach Figur 1 hat eine in ein Motorgehäuse 1 eingeschraubte Einspritzdüse 2, der eine Heizvorrichtung 3 nachgeschaltet ist. Die Einspritzdüse 2 weist einen Düsenkörper 4 und eine Ventilnadel 5, sowie eine Spannmutter 6 auf, mit welcher der Düsenkörper 4 an einen nicht dargestellten Düsenhalter gespannt ist und welche mit ihrer einen Stirnseite auf einen Distanzring 7 zwischen Motorgehäuse 1 und Einspritzdüse 2 einwirkt. Die Heizvorrichtung 3 hat ein an der Spannmutter 6 befestigtes Gehäuse 8, welches einen hülsenförmigen Ansatz 9 hat, der einen insgesamt mit der Bezugzahl 10 versehenen Glühkörper trägt und diesen mit radialem Spiel umgibt. Der hülsenförmige Ansatz 9 ragt seinerseits mit radialem Spiel in eine Bohrung 11 im Motorgehäuse 1 hinein, die von der Einspritzdüse 2 in den Brennraum führt. Durch die radialen Spiele ist zwischen der Bohrung 11 und dem Ansatz 9 ein Ringraum 12 und zwischen dem Ansatz 9 und dem Glühkörper 10 ein Ringraum 13 gebildet, der mit dem Ringraum 12 über Bohrungen 14 im Ansatz 9 verbunden ist.

Der Glühkörper 10 hat einen buchsenförmigen Keramikkörper 15, der mit einem Durchgang 16 für die Spritzstrahlen und mit in den Durchgang 16 seitlich einmündenden Belüftungsöffnungen 17 versehen ist. An der den Durchgang 16 begrenzenden Innenwand ist der Keramikkörper 15 mit einer Wendelnut 24 versehen, in der drei ebenfalls wendelförmige Heizelemente 25, 26 und 27 eingelagert sind. Die Heizelemente 25, 26, 27 sind durch einen elektrischen Widerstandsdraht mit einem flachen, rechteckigen Querschnitt gebildet, um dadurch eine möglichst große, von der Luft überstreichbare Fläche zu erhalten. Der zum Zweck des erleichterten Zusammenbaues aus zwei Halbschalen gebildete Keramikkörper 15 ist durch einen Federtellerring 28 in seiner Lage im Gehäuse 8 zentriert gehalten. Zu den Heizelementen 25, 26, -27 führen elektrische Anschlußleitungen 29,_welche durch eine Einfräsung in der Spannmutter 6 hindurchgeführt sind.

Die wendelförmigen Heizelemente 25, 26, 27 sind auch in sich gewellt, und zwar so, daß die Wellenberge in die Wendelnut 24 eingreifen und die Wellentäler im Bereich des Durchgangs 16 für die Spritzstrahlen liegen. Dabei ist die Anordnung so getroffen, daß die drei Heizelemente 25, 26, 27 unterschiedliche Wendelteilungen haben und daher in einem unterschiedlich innigen Wärmekontakt mit dem Keramikkörper 15 stehen. Wie in Figur 2 dargestellt, ist gemäß dem Querschnitt II - II aus Figur 1 das dem Düsenkörper 4 am nächsten gelegene Heizelement 25 am dichtesten gewellt. Der Faltabstand der einzelnen Wellen ist sehr dicht, wobei ein erheblicher Teil des Heizelementes 25 in der Wendelnut 24 des Keramikkörpers 15 verschwindet. Es ragt somit nur ein verhältnismäßig kleiner Teil in die Verbrennungsluftströmung, so daß auch nur eine verhältnismäßig langsame unmittelbare Aufheizung erfolgt. Da andererseits ein wesentlicher Teil des Heizelementes 25 im Keramikkörper 15 ruht, wird dieser verhältnismäßig stark aufgeheizt, wodurch er wegen seiner Wärmespeicherfähigkeit die Funktion eines Dauerheizelementes erhält.

Figur 3 zeigt einen Schnitt durch das zweite Heizelement 26, das weniger stark gewellt ist, als das Heizelement 25 und weniger stark im Keramikbereich ruht. Das Heizelement 26 stützt sich in der Wendelnut 24 nur über sieben Nasen 26a ab, so daß die zwischen diesen Nasen 26a sich erstreckenden, unmittelbar dem Luftstrom ausgesetzten Abschnitte des Heizelementes 26 dem Luftstrom eine größere Heizfläche als das Heizelement 25 bieten und einen größeren Teil der erzeugten Heizwärme unmittelbar auf den Luftstrom übertragen. Der in Figur 4 dargestellte Schnitt durch das dritte Heizelement 27 zeigt, daß dieses nur noch mit vier Nasen 27a in die Wendelnut 24 eingreift, so daß die dazwischengelegenen Abschnitte nahezu ein Maximum an Heizfläche bieten. Dieses Heizelement 27 ist für die Schnellaufheizung bei Kaltstart vorgesehen.

Abgesehen von der grundsätzlichen Gestaltung, wie sie in den Figuren 2 bis 4 dargestellt ist, können die Heizelemente 25, 26, 27 auch eine unterschiedliche Breite aufweisen.

Die Heizelemente 25, 26, 27 können aus einem durchgehenden Widerstandsdraht gebildet und gemäß Figur 5 in einen Stromkreis eingeschaltet sein. In Figur 5 bezeichnen die Symbole R_{A}, R_{B} und R_{c} die elektrischen Widerstände der Heizelemente 25 bis 27, die bei einteiliger Ausführung in Reihe geschaltet sind und denen ein verstellbarer Widerstand D vorgeschaltet ist. Aufgrund der Fixgestaltung der Heizelemente 25, 26, 27 handelt es sich hier um grundsätzlich bereits festgelegte Proportionen der Heizelemente, deren Gesamtleistung über den verstellbaren Widerstand D änderbar ist.

Dem in Figur 6 dargestellten Temperatur-Zeitdiagramm kann entnommen werden, welche Wirkung die einzelnen Widerstände über der Zeit haben. Besonders der Widerstand R_{c} des Heizelementes 27 weist am Anfang eine sehr hohe Temperaturleistung auf, die dann zurückfällt auf einen mittleren Wert, wie ihn nach einiger Zeit auch die anderen beiden Widerstände R_{B} und R_{A} erreichen. Durch die konstruktive Gestaltung des Heizelementes 27 wird somit zu Beginn der Aufheizung eine starke Differenzierung in Richtung Schnellaufheizung erreicht, bis nach einiger Zeit die Widerstandsleistungsabgabe aller drei Heizelemente etwa gleich ist. Das Heizelement 27 bildet somit ein Schnellheizelement, während das Heizelement 25 die Funktion einer den Keramikkörper 15 bis auf eine für den konstanten Betriebseinsatz ausreichende Temperatur aufheizendes elektrisches Widerstandselement bildet.

Die drei Heizelemente 25 bis 27 können auch als getrennte Bauteile ausgeführt und elektrisch parallel geschaltet sein. In diesem Fall kann gemäß Figur 7 den drei Widerständen R_{A}, R_{B} und R_{c} je ein verstellbarer Widerstand D, bzw. D₂ bzw. D₃ zugeordnet sein, über welche die Heizstromstärken je nach Betriebszustand unabhängig gesteuert werden können.

Das Ausführungsbeispiel nach Figur 8 hat den gleichen grundsätzlichen Aufbau wie das vorbeschriebene Ausführungsbeispiel, so daß hier nur auf die abweichenden konstruktiven Einzelheiten Bezug genommen wird. Die Heizvorrichtung 3 hat ein inneres metallisches Heizelement 30, welches aus einem Glühdraht gebildet ist, der sowohl mit dem Durchmesser d, um seine Längsachse als auch mit dem Durchmesser d₂ um die Achse der Einspritzdüse gewendelt ist und aus einem Stoff mit einem positiven Temperaturkoeffizienten besteht. Der Materialdurchmesser des Glühdrahts ist so auf die Wendeldurchmesser d, und d₂ abgestimmt, daß sich ein eigensteifes Gebilde ergibt, welches den im Betrieb auftretenden Verformungskräften standhält.

Das Heizelement 30 ist mit geringem Spiel von einem ringförmigen Stützkörper 31 umgeben, welcher aus elektrisch leitfähigem Keramikmaterial mit negativem Temperaturkoeffizienten besteht und ein zweites Heizelement bildet. Der Stützkörper 31 ist dazu an einer Stelle seines Umfangs der Länge nach geschlitzt und an einer Schlitzflanke mit einem elektrischen Leiter 32 kontaktiert, an den auch das eine Ende des Heizelementes 30 angeschlossen ist. Zwischen dem Stützkörper 31 und dem Gehäuse 9 ist ein Ringraum 33 gebildet, der über Bohrungen 34 im Gehäuse 9 mit der Brennkammer der Maschine und über Randausklinkungen 35 im Stützkörper 31 mit dessen Inneren verbunden ist.

Die beiden Heizelemente 30 und 31 sind über den auch hier vorgesehenen Federtellerring 23 und über eine aus elektrisch isolierendem Stoff bestehende Lochblende 36 am Gehäuse 9 zentral festgehalten. Die Lochblende 36 schützt außerdem die Einspritzdüse 2 gegen Infrarotstrahlung und deckt auch die Randausklinkungen 35 im Stützkörper 31 zur Einspritzdüse hin ab. Zwischen Stützkörper 31 und dem nach innen gerichteten Rand des Gehäuses 9 ist eine Zwischenscheibe 37 vorgesehen, die ebenfalls aus elektrisch isolierendem Stoff besteht. Die beiden nicht mit dem Leiter 32 verbundenen Anschlüsse des Heizelementes 30 und des Stützkörpers 31 sind mit dem als Masseanschluß dienenden Gehäuse 9 verbunden.

Bei Inbetriebnahme der Brennkraftmaschine werden beide Heizelemente 30 und 31 parallel zueinander an Spannung gelegt. Das metallische Heizelement 30 glüht danach sehr schnell auf, während sich das keramische Heizelement 31 nur langsam zu erwärmen beginnt. Nach einer gewissen Betriebszeit hat das keramische Heizelement 31 seine Dauerglühtemperatur erreicht, während das Heizelement 30 infolge seines angewachsenen Widerstandes elektrisch geringer belastet wird als anfänglich. Dadurch wird im Dauerbetrieb dem metallischen Heizelement 30 nicht geschadet. Auf diese Weise ist erreicht, daß der Glühvorsatz anfänglich eine hohe Heizleistung erbringt und danach auf eine mittlere Heizleistung absinkt, welche einer Kraftstoffstrahl 38 saugt aus der Brennkammer entlang der Strömungslinien 39 Verbrennungsluft an, die sich am keramischen Stützkörper 31 außen bereits vorerwärmt und im Inneren des Stützkörpers 31 in die Randzone des Kraftstoffstrahls eindringt, wo sie sich intensiv mit den Kraftstofftröpfchen der Randzone vermischt.

Die Ausführung nach den Figuren 10 bis 12 stimmt mit der Ausführung nach Figur 9 bis auf einen anders ausgebildeten Glühvorsatz überein. Dieser hat einen ringförmigen keramischen Stützkörper 40, der an einer Stelle einen radialen Trennschlitz 41 hat. Der Stützkörper 40 ist ferner mit einer Vielzahl von gleichmäßig verteilten Längsschlitzen 42 versehen, welche von seinem Mantelumfang 44 ausgehen und bis auf den Abstand a an seine zentrale Bohrung 45 heranreichen. Die Längsschlitze 42 sind am oberen Stirnende des Stützkörpers 40 über eine achsiale Länge b bis in die zentrale Bohrung 45 hinein vertieft, so daß sie dort je einen Durchgang 46 zur Bohrung 45 bilden. Am unteren Stirnende ist der Stützkörper 40 mit einer zentrischen Ausnehmung 47 von der Tiefe c und dem Durchmesser e versehen. Zwischen den Durchgängen 46 und der Ausnehmung 47 verbleibt ein Kernring 48, der nur durch den durchgehenden Trennschlitz 41 unterbrochen ist.

Der Stützkörper 40 ist aus einem elektrisch leitendem Keramikmaterial hergestellt, welches einen negativen Temperaturkoeffizienten hat und erst bei höheren Temperaturen eine merkliche elektrische Leitfähigkeit aufweist. Die den Trannschlitz 41 begrenzenden Flächen des Stützkörpers 40 sind mit örtlichen Vertiefungen 50 versehen, in deren Bereich je eine zum benachbarten Schlitz 42 führende Nut 51 im Mantelumfang 44 des Stützkörpers 40 ausmündet. Im Bereich der Vertiefungen 50 sind Kontaktelemente 52 angeordnet, welche den Stützkörper 40 elektrisch leitend mit durch die Nuten 51 hindurchgeführten Anschlußdrähten 53 verbinden.

Der Stützkörper 40 ist auf seiner gesamten Oberfläche mit einer elektrisch isolierenden Schicht überzogen, die in der Zeichnung nicht besonders dargestellt ist. Auf den Stützkörper 40 ist ein metallisches Heizelement 55 aufgewickelt, das aus einem Glühdraht mit positivem Temperaturkoeffizienten besteht. Das Heizelement 55 hat eine der Anzahl der Schlitze 42 entsprechende Anzahl von inneren Wendelabschnitten 56, welche jeweils einem Schlitz 42 gegenüberliegend mit geringem Abstand an der Wand der Bohrung 45 entlang laufen. Jedem inneren Wendelabschnitt 56 ist ein äußerer Wendelabschnitt 57 zugeordnet, welcher passend in den entsprechenden Schlitz 42 eingefügt ist und sich in gut wärmeleitendem Kontakt mit dem Stützkörper40 befindet.

Auf der der Einspritzdüse zugekehrten Seite sind die beiden sich radial gegenüberliegenden Wendelabschnitte 56, 57 über einen im Durchgang 46 angeordneten gestreckten Glühdrahtabschnitt 58 verbunden. Auf der gegenüberliegenden Seite ist jeweils ein äußerer Wendelabschnitt 57 mit einem in einer benachbarten Teilungsebene liegenden inneren Wendelabschnitt 56 über einen gestreckten Glühdrahtabschnitt 59 verbunden.

Durch die beschriebene Ausbildung des Stützkörpers 40 bildet dessen Kernring 48 einen zu einem offenen Ring gebogenen Heizwiderstand, der über die Anschlußdrähte 53 parallel zum elektrischen Heizelement 55 geschaltet ist. Durch die Längsschlitze 42 werden ferner thermische Verspannungen des Stüzkörpers 40 während des Betriebes weitgehend vermieden. Der Stützkörper 40 ist vorzugsweise aus SiC hergestellt, während das Heizelement 55 aus einem Material mit PTC-Charakteristik, beispielsweise einer Platinlegierung oder MoSi₂ besteht. Die Anzahl der Längsschlitze 42 sowie die Schlitztiefe wird bestimmt vom Wendeldurchmesser und der unterzubringenden Drahtlänge des Heizelementes 55, sowie von dem gewünschten Stützkörperwiderstand bei bestimmter Stützkörpertemperatur.

Während der Vorglüh- und Anlaßphase beim Starten der Brennkraftmaschine glühen die in der Bohrung 45 befindlichen Wendelabschnitte 56 des Heizelementes 55 innerhalb von beispielsweise 1 bis 2 Sekunden im Temperaturbereich von 1200 bis 1400°C auf. Die Wendelabschnitte 56 wirken so als Startwicklung, welche durch hohe Stromaufnahme den sehr raschen Temperaturanstieg aufweist. Die anderen, in den Längsschlitzen 42 eingefügten Wendelabschnitte 57 des Heizelementes 55 sind mit intensiverem Wärmeleitkontakt zum Stützkörper 40 wesentlich langsamer im Temperaturanstieg und verbleiben länger im niederen Temperaturbereich. Dadurch wird der Startwicklungseffekt der inneren Wendelabschnitte 56 noch verstärkt. In dieser Phase der höchsten Temperatur eines Teils des Heizelementes 55 findet der Motorstart statt.

Der PTC-Effekt des Heizelementes 55 führt nun dazu, daß die für die Startphase wichtige hohe Temperatur der inneren Wendelabschnitte 56 in dem Maß abnimmt, wie die Widerstandszunahme der sich langsamer aufheizenden Wendelabschnitte 57 in den Längsschlitzen 42 vorankommt. Dieser selbststeuernde Effekt reduziert also die für die Startphase wichtige, hohe Heizleistung der Wendelabschnitte 56 auf einen Wert, der die Lebensdauer des Heizelementes 55 nicht mehr beeinträchtigt. Gleichzeitig nimmt die Temperatur des Stützkörpers 40 zu, der vom Heizelement 55 mit aufgeheizt wird. Dabei nimmt der elektrische Widerstand der NTC-Keramik des Stützkörpers 40 soweit ab, daß der Stützkörper selbst, bei der angelegten Spannung, Strom aufnimmt und zum Heizleiter wird. Dabei werden die eng mit dem Stützkörper 40 verbundenen äußeren Wendelabschnitte 57 mit PTC-Charakter intensiv erwärmt, was zu einem weiteren Widerstandsanstieg des Heizelementes 55 führt, so daß der Leistungsanteil des PTC-Kreises weiter zurückfällt.

Der zum Heizelement gewordene Stützkörper 40 übernimmt nun als NTC-Heizkreis für die jetzt folgende Warmlaufphase der Maschine die Zündhilfe. Dieser Heizkreis kann nach dem Erreichen der Betriebstemperatur der Maschine abgeschaltet oder als robustes Heizelement für andere Aufgaben der Verbesserung des Verbrennungsablaufes in der Maschine eingeschaltet bleiben.

Auch bei dieser Ausführung wird die aus der Brennkammer durch den aus der Einspritzdüse ausgespritzten Kraftstoffstrahl angesaugte Verbrennungsluft über den Außenumfang und durch die Längsschlitze des Stützkörpers 40 geführt und dort in der gewünschten Weise sehr effektiv vorgewärmt. Das Heizelement 55 wird nach dem Anstieg seines Widerstandes im "Schongang" weiter betrieben.

Bei einer abgewandelten Ausführung kann der keramische Stützkörper 40 zumindest am Mantel ohne einen elektrisch isolierenden Überzug ausgebildet sein. Dadurch werden zwar beim Leitendwerden des Stützkörpers 40 die Windungen der äußeren Wendelabschnitte 57 u.U. kurzgeschlossen, wodurch dem PTC-Effekt des Heizelements 55 entgegengewirkt wird. Dieser PTC-Effekt kann jedoch auf die übrigen Parameter so abgestimmt sein, daß er die Kurschlußwirkung überwiegt und daß der gewünschte Gesamteffekt doch eintritt.

## Patentansprüche

1. Einrichtung zum Einspritzen von Kraftstoff in Brennräume von selbstzündenden Brennkraftmaschinen, mit einer Einspritzduse (2) und einem nachgeschalteten Glühkörper (10), der eine von einem Keramikkörper (15) getragene Heizvorrichtung (25, 26, 27) hat, welche einen Durchgang (16) für die Spritzstrahlen umgibt und in einem von der Einspritzdüse (2) zum Brennraum führenden Kanal (12) angeordnet ist, aus dem mindestens eine Belüftungsöffnung (14, 17) von der Seite her in den Durchgang (16) einmündet, durch welche die Spritzstrahlen infolge Injektorwirkung Luft aus dem Brennraum ansaugen, mit folgenden weiteren Merkmalen:
a) die Heizvorrichtung hat ein zur schnellen Aufheizung im Kaltzustand ausgelegtes metallisches, elektrisch aufheizbares Schnellheizelement (27), welches in einem weniger innigen Wärmekontakt mit dem als Wärmespeicher wirkenden und ein Dauerheizelement bildenden Keramikkörper (15) steht als ein den Keramikkörper (15) bis auf eine für den konstanten Betriebseinsatz ausreichende Temperatur aufheizendes, elektrisches Widerstandselement (25),
b) der Keramikkörper (15) ist an seiner den Durchgang (16) für die Spritzstrahlen umgebenden Wand mit einer Wendelnut (24) versehen, in welcher das mit dem Keramikkörper (15) in innigem Kontakt stehende, als Wendel ausgeführte elektrische Widerstandselement (25) aufgenommen ist,
c) das Schnellheizelement (27) ist ebenfalls in der Wendelnut (24) fixiert und ragt abschnittsweise aus der Wendelnut (24) derart radial heraus, daß es in einem weniger innigen Kontakt mit dem Keramikkörper (15), jedoch in einem intensiveren Kontakt mit der angesaugten Luft als das primär zur Aufheizung des Keramikkörpers (15) dienende elektrische Widerstandselement (25) steht,
d) das Schnellheizelement (27) ist unabhängig vom Widerstandselement (25) steuerbar oder bei einer elektrischen Hintereinanderschaltung des Schnellheizelementes (27) mit dem Widerstandselement (25) hat das Widerstandselement (25) einen anderen elektrischen Widerstandswert oder eine andere Widerstandskennlinie als das Schnellheizelement (27).

2. Einrichtung nach Anspruch 1, dadurch gekennzeichnet, daß das primär den Keramikkörper (15) aufheizende elektrische Widerstandselement (25) und das Schnellheizelement (27) durch eine gemeinsame Wendel gebildet sind, welche in einer durchgehenden Wendelnut (24) des Keramikkörpers (15) angeordnet ist.

3. Einrichtung nach Anspruch 1 oder 2, dadurch gekennzeichnet, daß die einzelnen Windungen der Heizelemente (25, 26, 27) für sich gesehen in Längsrichtung gewellt sind und daß der unterschiedliche Kontakt zwischen den Heizelementen (25, 26, 27) mit dem Keramikkörper (15) hervorgerufen ist durch eine unterschiedliche Wellungslänge und/oder Wellungshöhe und/oder Einbettungstiefe (Tiefe der Wendelnut 24) im Keramikkörper (15).

4. Einrichtung nach Anspruch 1, dadurch gekennzeichnet, daß mehrere Heizelemente elektrisch parallel und strömungstechnisch hintereinander schaltbar sind (Figur 7).

5. Einrichtung nach Anspruch 1, dadurch gekennzeichnet, daß mehrere Heizelemente elektrisch sowie strömungstechnisch hintereinander schaltbar sind (Figur 5).

6. Einrichtung nach einem der vorhergehenden Ansprüche, dadurch gekennzeichnet, daß das Widerstandselement und/oder Schnellheizelement (25, 26, 27) aus einem Flachdraht rechteckigen Querschnitts besteht.

7. Einrichtung zum Einspritzen von Kraftstoff in Brennräume von selbstzündenden Brennkraftmaschinen, mit einer Einspritzdüse (2) und einer nachgeschalteten Heizeinrichtung (3), die ein von einem Keramikkörper (31, 40) getragenes Heizelement (30, 55) hat, welches einen Durchgang (45) für die Spritzstrahlen (38) umgibt und in einem von der Einspritzdüse (2) zum Brennraum führenden Kanal angeordnet ist, aus dem mindestens eine Belüftungsöffnung (34, 35, 46) von der Seite her in den Durchgang (45) einmündet, durch welche die Spritzstrahlen (38) infolge Injektorwirkung Luft aus dem Brennraum ansaugen, mit folgenden Merkmalen:
a) die Heizvorrichtung (3) hat ein zur schnellen Aufheizung im Kaltzustand ausgelegtes, elektrisch aufheizbares, metallisches Schnellheizelement (30, 55),
b) der Keramikkörper (31, 40) besteht aus elektrisch leitfähigem Material und bildet als Wärmespeicher wirkend ein an eine Heizstromquelle anschließbares Dauerheizelement für den konstanten Betriebseinsatz,
c) das metallische Schnellheizelement (30, 55) ist unabhängig vom Keramikkörper (31, 40) steuerbar oder bei einer elektrischen Hintereinahderschaltung der beiden Heizelemente (30, 31 bzw. 55, 40) hat der Keramikkörper (31, 40) einen anderen elektrischen Widerstandswert oder eine andere Widerstandskennlinie als das Schnellheizelement (30, 55).

8. Einrichtung nach Anspruch 7, dadurch gekennzeichnet, daß der Keramikkörper (31, 40) aus einem Material mit negativem Temperaturkoeffizienten (NTC-Widerstand), vorzugsweise aus SiC besteht.

9. Einrichtung nach Anspruch 7 oder 8, dadurch gekennzeichnet, daß das metallische Schnellheizelement (30, 55) aus einem Material mit positivem Temperaturkoeffizienten (PCT-Widerstand), vorzugsweise aus einer Platinlegierung oder MoSi₂ besteht.

10. Einrichtung nach einem der Ansprüche 7 bis 9, dadurch gekennzeichnet, daß das metallische Schnellheizelement (55) mindestens über Teile seiner Länge einen gut wärmeleitenden Kontakt mit dem Keramikkörper (40) hat.

11. Einrichtung nach einem der Ansprüche 7 bis 10, dadurch gekennzeichnet, daß das metallische Schnellheizelement (55) mit mehreren, an der Wand des Keramikkörpers (40) angeordneten Wendelabschnitten (56) versehen ist.

12. Einrichtung nach Anspruch 11, dadurch gekennzeichnet, daß die Luftleitvorrichtung die den einspritzenden Kraftstoff begleitende Strömung der Verbrennungsluft vor dem Eintritt in den zentralen Durchgang (45) des Keramikkörpers (40) über dessen Außenmantel leitet und daß die die Wendelabschnitte (56) verbindenden Leitungsabschnitte (57, 58, 59) des metallischen Schnellheizelementes (55) über den Außenmantel bzw. durch von Außenmantel ausgehende Vertiefungen (42) des.Keramikkörpers (40) geführt sind.

13. Einrichtung nach Anspruch 12, dadurch gekennzeichnet, daß die die Wendelabschnitte (56) verbindenden Leitungsabschnitte (57, 58, 59) des metallischen Schnellheizelementes (55) ebenfalls aus Wendeln ausgebildet sind, welche in radial vom Mantelumfang des Keramikkörpers (40) ausgehende bis nahe an dessen zentralen Durchgang (45) reichende Schlitze (42) passend eingefügt sind.

## Claims

1. Device for the injection of fuel into combustion chambers of self-ignition internal-combustion engines, having an injection nozzle (2) and a following glow element (10) which has a heater device (25, 26, 27) supported by a ceramic element (15) which surrounds a passage (16) for the spray jets and is arranged in a duct (12) leading from the injection nozzle (2) to the combustion chamber, from which at least one ventilation orifice (14, 17) leads from the side into the passage (16) through which the spray jets suck in air from the combustion chamber by injector effect, having the following further features:
a) The heater device has a metallic electrically heatable rapid heater element (27) designed for rapid heating up in the cold state, which is in less intimate thermal contact with the ceramic element (15) which acts as a heat accumulator and forms a continuous heater element than an electrical resistance element (25) which heats the ceramic element (15) up to a temperature sufficient for continuous service use,
b) The ceramic element (15) is provided on its wall which surrounds the passage (16) for the spray jets with a coil groove (24) in which the electrical resistance element (25) which is in intimate contact with the ceramic element (15) and is constructed as a coil is housed,
c) The rapid heater element (27) is likewise fixed in the coil groove (24) and projects radially out of the coil groove (24) in some sections, so that it is in less intimate contact with the ceramic element (15) but in more intensive contact with the admitted air than the electrical resistance element (25) which serves primarily for heating up the ceramic element (15),
d) The rapid heater element (27) is controllable independently of the resistance element (25), or in the case of an electrical series connection of the rapid heater element (27) with the resistance element (25), the resistance element (25) has a different electrical resistance value or a different resistance characteristic than the rapid heater element (27).

2. Device according to Claim 1, characterized in that the electrical resistance element (25) which heats the ceramic element (15) primarily and the rapid heater element (27) are formed by a common coil which is arranged in a continuous coil groove (24) of the ceramic element (15).

3. Device according to Claim 1 or 2, characterized in that the individual turns of the heater elements (25, 26, 27) considered per se are waved in the longitudinal direction and that the differential contact of the heater elements (25, 26, 27) with the ceramic element (15) is produced by a differential wave length and/or wave height and/or embedding depth (depth of the coil groove 24) in the ceramic element (15).

4. Device according to Claim 1, characterized in that a plurality of heater elements are connectable electrically in parallel and aerodynamically in series (Fig. 7).

5. Device according to Claim 1, characterized in that a plurality of heater elements are connectable electrically and aerodynamically in series (Fig. 5).

6. Device according to one of the preceding claims, characterized in that the resistance element and/or rapid heater element (25, 26, 27) consists of a flat wire of rectangular cross- section.

7. Device for the injection of fuel into combustion chambers of self-ignition internal-combustion engines, having an injection nozzle (2) and a following heater device (3) which has a heater element (30, 55) supported by a ceramic element (31, 40), which surrounds a passage (45) for the spray jets (38) and is arranged in a duct leading from the injection nozzle (2) to the combustion chamber, from which at least one ventilation orifice (34, 35, 46) leads from the side into the passage (45) through which the spray jets (38) suck in air from the combustion chamber by injector effect, having the following features:
a) The heater device (3) has an electrically heatable metallic rapid heater element (30, 55) designed for rapid heating up in the cold state,
b) The ceramic element (31, 40) consists of electrically conductive material and, acting as heat accumulator, forms a continuous heater element for continuous service use connectable to a heating current source,
c) The metallic rapid heater element (30, 55) is controllable independently of the ceramic element (31, 40) or in the case of an electrical series connections of the two heater elements (30, 31 or 55, 40) the ceramic element (31, 40) has a different electrical resistance value or a different resistance characteristic from the rapid heater element (30, 55).

8. Device according to Claim 7, characterized in that the ceramic element (31, 40) consists of a material with a negative temperature coefficient (NTC resistance), preferably of SiC.

9. Device according to Claim 7 or 8, characterized in that the metallic rapid heater element (30, 55) consists of a material having a positive temperature coefficient (PCT resistance), preferably of a platinum alloy or MoSi₂.

10. Device according to one of Claims 7 to 9, characterized in that the metallic rapid heater element (55) has good thermally conductive contact with the ceramic element (40) at least along parts of its length.

11. Device according to one of Claims 7 to 10, characterized in that the metallic rapid heater element (55) is provided with a plurality of coil sections (56) arranged on the wall of the ceramic element (40).

12. Device according to Claim 11, characterized in that the air guide device guides the current of combustion air accompanying the injected fuel across the outer jacket of the ceramic element (40) before its entry into its central passage (45) and that the conductor sections (57, 58, 59) of the metallic rapid heater element (55) which connect the coil sections (56) are passed across the outer jacket or through depressions (42) starting from the outer jacket of the ceramic element (40).

13. Device according to Claim 12, characterized in that the conductor sections (57, 58, 59) of the metallic rapid heater element (55) which connect the coil sections (56) are likewise constructed of coils which are inserted and fitted into slots (42) starting radially from the jacket circumference of the ceramic element (40) and extend into the proximity of its central passage (45).

## Revendications

1. Dispositif d'injection de carburant dans les chambres de combustion de monteurs a combustion interne à auto-allumage, avec un injecteur (2) et un corps à incandescence (10) monté en aval, qui possède un dispositif de chauffage (25, 26, 27) porté par un corps en céramique (15), qui entoure un passage (16) pour les jets d'injection et est disposé dans un canal (12) menant de l'injecteur (2) à la chambre de combustion, à partir duquel au moins un orifice d'aération (14, 17) débouche de côté dans le passage (16), à travers lequel le jet d'injection aspire l'air hors de la chambre de combustion, par suite d'effet d'éjecteur, avec les caractéristiques suivantes:
a) Le dispositif de chauffage possède un élément chauffant rapide (27) métallique susceptible d'être chauffé électriquement, déterminé pour un chauffage rapide à l'état à froid, qui est en contact calorifique moins intime avec le corps céramique (15) agissant comme accumulateur de chaleur et formant un élément chauffant continu, qu'un élément résistant électrique (25) chauffant le corps céramique (15) jusqu'à une température suffisant pour l'utilisation en fonctionnement contant.
b) Le corps céramique (15) est pourvu sur sa paroi entourant le passage (16) pour les jets d'injection, d'une gorge d'hélice (24), dans laquelle est logé l'élément résistant (25) électrique réalisé sous forme d'hélice, placé en contact intime avec le corps céramique (15).
c) L'élément chauffant rapide (27) est également fixé dans la gorge d'hélice (24) et émerge rapidement par parties hors de la gorge d'hélice (24), de sorte qu'il soit en contact moins intime avec le corps céramique (15), en étant toutefois en contact plus intensif avec l'air aspiré que ne l'est l'élément résistant (25) électriquement servant en premier lieu au chauffage du corps céramique (15).
d) L'élément chauffant rapide (27) est susceptible d'être commandé indépendamment de l'élément résistant (25) ou bien dans le cas d'un branchement électrique les uns derrière les autres de l'élément chauffant rapide (27) avec l'élément résistant (25), l'élément résistant (25) présente une autre valeur de résistance ou une autre caractéristique de résistance que l'élément chauffant rapide (27).

2. Dispositif selon la revendication 1, caractérisé en ce que l'élément résistant électrique (25) chauffant en premier lieu le corps céramique (15) et l'élément chauffant rapide (27) sont formés par une hélice commune, qui est disposée dans une gorge d'hélice continue (24) du corps céramique (15).

3. Dispositif selon la revendication 1 ou 2, caractérisé en ce que les enroulements élémentaires des éléments chauffants (25, 26, 27) sont individuellement ondulés en direction longitudinale et en ce que le contact différent entre les éléments chauffants (25, 26, 27) avec le corps céramique (15) est provoqué par une longueur d'ondulation différente et/ou une hauteur d'ondulation différente et/ou une profondeur d'encastrement différents (profondeur de la gorge d'hélice 24) dans le corps céramique (15).

4. Dispositif selon la revendication 1, caractérisé en ce que plusieurs éléments chauffants sont susceptibles d'être branchés électriquement en parallèle et l'un derrière d'autre selon la technique d'écoulement (figure 7).

5. Dispositif selon la revendication 1, caractérisé en ce que plusieurs éléments chauffants sont susceptibles d'être branchés électriquement l'un derrière l'autre et selon la technique d'écoulement (figure 5).

6. Dispositif selon l'une des revendications précédentes, caractérisé en ce que l'élément résistant et/ou l'élément chauffant rapide (25, 26, 27) se composent d'un fil plat de section rectangulaire.

7. Dispositif pour injecter du carburant dans des chambres de combustion de moteurs à combustion interne à auto-allumage, avec un injecteur (2) et un dispositif de chauffage (3) branché en aval, qui possède un élément chauffant (30, 55) porté par un corps céramique (31, 40), entourant un passage (45) pour les jets d'injection (38) et est disposé dans un canal menant de l'injecteur (2) à la chambre de combustion, à partir duquel au moins un orifice d'aération (34, 35, 46) débouche de côté dans le passage (45), au moyen duquel les jets d'injection (38) aspirent de l'air à partir de la chambre de combustion, par effet d'éjecteur, avec les caractéristiques suivantes:
a) Le dispositif de chauffage (3) possède un élément chauffant rapide (30, 55) métallique, susceptible d'être chauffé électriquement, déterminé pour un chauffage rapide à l'état froid.
b) Le corps céramique (31,40) se compose d'un matériau électriquement conducteur et forme un élément chauffant continu pour l'utilisation en fonctionnement constant, agissant comme accumulateur de chaleur, susceptible d'être raccordé à une source de courant de chauffage.
c) L'élément chauffant rapide métallique (30, 55) est susceptible d'être commandé indépendamment du corps céramique (31, 40) ou, dans le cas d'un branchement l'un derrière l'autre des deux éléments chauffants (30, 31, respectivement 55, 40) le corps céramique (31, 40) possède une autre valeur de résistance électrique ou une autre caractéristique de résistance que l'élément chauffant rapide (30, 55).

8. Dispositif selon la revendication 7, caractérisé en ce que le corps céramique (31, 40) se compose d'un matériau à coefficient de température négatif (résistance NTC), de préférence en SiC.

9. Dispositif selon la revendication 7 ou 8, caractérisé en ce que l'élément chauffant rapide (30, 55) se compose d'un matériau à coefficient de température positif (résistance PTC), de préférence en un alliage de platine ou en MoSi₂.

10. Dispositif selon l'une des revendications 7 à 9, caractérisé en ce que l'élément chauffant rapide métallique (55) possède au moins sur une partie de sa longueur un contact conduisant bien la chaleur avec le corps céramique (40).

11. Dispositif selon l'une des revendications 7 à 10, caractérisé en ce que l'élément chauffant rapide métallique (55) est pourvu de plusieurs parties d'hélice (56) disposées sur la paroi du corps céramique (40).

12. Dispositif selon la revendication 11, caractérisé en ce que le dispositif de guidage d'air guide l'écoulement d'air de combustion accompagnant le combustible injecté devant l'entrée dans le passage central (45) du corps céramique (40), sur son enveloppe extérieur et en ce que les parties de ligne (57, 58, 59) de l'élément chauffant rapide (55), reliant les parties d'hélice (56), sont guidées sur l'enveloppe extérieure, respectivement par des enfoncements (42) du corps céramique (40) sortant de l'enveloppe extérieure.

13. Dispositif selon la revendication 12, caractérisé en ce que les parties de ligne (57, 58, 59) de l'élément chauffant rapide métallique (55) reliant les parties d'hélice (56) sont également réalisées à partir d'hélices, qui sont introduits de manière ajustée dans des fentes (42) sortant radialement de la périphérie d'enveloppe du corps céramique (40), arrivant jusqu'à proximité de son passage central (45).
